# EUROPÄISCHE PATENTSCHRIFT

(11) **EP 0 304 878 B1**
(45) Veröffentlichungstag und Bekanntmachung des Hinweises auf die Patenterteilung: **11.03.1992**
(21) Anmeldenummer: 88113724.4
(22) Anmeldetag: 23.08.1988
(51) Int. Cl.: F21V 21/04

(54) **Deckeneinbauleuchte**
Recessed light fitting
Armature lumineuse encastrée

(30) Priorität: 26.08.1987 DE 3728520
(43) Veröffentlichungstag der Anmeldung: 01.03.1989
(73) Patentinhaber: SIEMENS AKTIENGESELLSCHAFT, 80333 München (DE)
(72) Erfinder: Lauckhardt, Gerhard, Dipl.-Ing. (FH), D-8221 St. Georgen (DE); Schmoll, Kurt, Ing. (grad.), D-8225 Traunreut (DE); Kurzmann, Hadmar, D-8221 Stein/Traun (DE)

(56) Entgegenhaltungen:
- FR-A- 1 520 786
- US-A- 3 057 993
- US-A- 3 883 732

## Beschreibung

Die Erfindung bezieht sich auf eine Deckeneinbauleuchte für Leuchtstoffröhren mit einem kastenförmigen, die Lampensockel mit den Fassungen sowie die sonstigen elektrischen Bauteile für die wenigstens eine Leuchtstoffröhre enthaltenden Leuchtengehäuse, in das eine Spiegelanordnung aus Seitenlängsspiegel, gegebenenfalls in Verbindung mit einem das Leuchtengehäuse auf seiten der Lichtaustrittsöffnung abschließenden Spiegelrasters, einsetzbar ist, bei dem das Leuchtengehäuse an einer Seitenlängswand auf seiten des Gehäusebodens eine sich in Längsrichtung erstreckende rinnenförmige Ausbuchtung aufweist und bei der in dem durch die Ausbuchtung der Seitenlängswand, dem daran angrenzenden Gehäuseboden und dem auf dieser Seite vorhandenen Seitenlängsspiegel gebildeten Stauraum die sonstigen elektrischen Bauteile für die wenigstens eine Leuchtstoffröhre untergebracht ist.

Die für Deckeneinbauleuchten der einleitend genannten Art in Zwischendecken von Gebäuden vorgesehenen Öffnungen sind in der Regel fest vorgegeben. Das in eine solche Öffnung einzusetzende Leuchtengehäuse einer Deckeneinbauleuchte muß also an diese Öffnungsabmessungen angepaßt sein. Bei niedrig gestalteter Einbauhöhe kann es vorkommen, daß die für bestimmte Lichtstrahleigenschaften in das Gehäuse einzusetzende Reflektoranordnung die zusätzliche Unterbringung von elektrischen Bauteilen, insbesondere des Vorschaltgerätes, nur ermöglicht, wenn zusätzlicher Stauraum in Gestalt einer Ausbuchtung einer Seitenlängswand in Nähe des Gehäusebodens des Leuchtengehäuses geschaffen wird. Eine solche Ausbuchtung erschwert die Montage der Deckeneinbauleuchte in der Zwischendecke, da sie nun nicht mehr senkrecht von unten in die Öffnung der Zwischendecke eingesetzt werden kann. Zum Einbringen des Leuchtengehäuses in die Öffnung der Zwischendecke muß dieses in Längsrichtung seitlich verkantet mit seiner Ausbuchtung voraus zunächst in die Öffnung eingebracht und dann durch die Öffnung hindurch vollständig in die Decke nach oben eingesetzt werden.

Der Erfindung liegt die Aufgabe zugrunde, für eine Deckeneinbauleuchte der einleitend genannten Art eine weitere Lösung anzugeben, bei der ebenfalls das Leuchtengehäuse für die Aufnahme der elektrischen Bauteile, insbesondere des Vorschaltgerätes eine seitliche Ausbuchtung aufweist, diese Ausbuchtung aber trotzdem keine Erschwernis für die Deckenmontage mit sich bringt.

Diese Aufgabe wird gemäß der Erfindung durch die im Patentanspruch 1 angegebenen Merkmale gelöst.

Bei der Erfindung wird von der Tatsache ausgegangen, daß bei modernen Deckeneinbauleuchten üblicherweise ein vorgegebenes Leuchtengehäuse wahlweise mit unterschiedlichen Spiegelanordnungen versehen werden kann, die leicht nachträglich nach dem Einsetzen des Leuchtengehäuses in die zugehörige Öffnung einer Zwischendecke in das Leuchtengehäuse von unten eingebracht werden können. Beim Einsetzen des Leuchtengehäuses in eine zugehörige Öffnung einer Zwischendecke ist also, abgesehen von den Lampenfassungen, für die sonstigen elektrischen Bauteile, insbesondere des Vorschaltgerätes, ausreichend Raum innerhalb des Leuchtengehäuses vorhanden, solange die Spiegelanordnung noch nicht in das Leuchtengehäuse eingebracht worden ist. Dies wird nun bei der Erfindung dadurch in außerordentlich vorteilhafter Weise ausgenutzt, daß die an einer schwenkbaren Klappe in einer entsprechenden Öffnung in einer Seitenwand befestigten sonstigen elektrischen Bauteile während des Einsetzens des Leuchtengehäuses in die zugeordnete Öffnung in einer Zwischendecke ausreichend weit durch die Öffnung der Seitenlängswand in das Leuchtengehäuse eingeschwenkt werden können. Sobald das Leuchtengehäuse in der Zwischendecke befestigt ist, kann dann die Klappe mit den sonstigen elektrischen Bauteilen seitlich nach außen bis zu einem Anschlag in eine Normalschwenkstellung gebracht und dort arretiert werden. Anschließend läßt sich dann von unten durch die Lichtöffnung die Spiegelanordnung mühelos und schnell in das Gehäuse einsetzen.

Zweckmäßige Ausgestaltungen des Gegenstandes nach dem Patentanspruch 1 sind in den abhängigen Patentansprüchen 2 bis 9 angegeben.

Es wird darauf hingewiesen, daß aus FR-A-1 520 786 an sich eine Deckeneinbauleuchte bekannt ist, die ausgestattet ist mit Organen zur Befestigung der Leuchte an der Decke, wobei diese Organe während des Einsetzens der Leuchte in die zugeordnete Öffnung in der Decke durch eine Öffnung in der Wand der Leuchte in das Leuchtengehäuse eingeschwenkt werden können.

In der Zeichnung bedeuten die der näheren Erläuterung der Erfindung dienenden Figuren
- Fig. 1: die schematische Darstellung eines Leuchtengehäuses vor dem Einbau in eine zugeordnete Öffnung einer Zwischendecke,
- Fig. 2: das Leuchtengehäuse nach Fig. 1 während des Einsetzens in eine zugeordnete Öffnung einer Zwischendecke,
- Fig. 3: das Leuchtengehäuse nach den Fig. 1 und 2 im eingesetzten Zustand in einer zugegehörigen Öffnung einer Zwischendecke einschließlich Spiegelanordnung und Leuchtstoffröhre,
- Fig. 4: eine weitere Darstellung eines in eine zugeordnete Öffnung einer Zwischendecke eingesetzten Leuchtengehäuses entsprechend den Fig. 1 bis 3 und
- Fig. 5: eine Ansicht der Längsseite des Leuchtengehäuse nach den Fig. 1 bis 4 auf seiten der das Vorschaltgerät aufnehmenden Ausbuchtung.

Das in eine vorgegebene Öffnung 1 einer Zwischendecke 2, die hierbei aus Tragprofilen 2.1 und zwischen den Tragprofilen 2.1 angeordneten Deckenplatten 2.2 besteht, einzusetzende kastenförmige Leuchtengehäuse 3 weist, wie die Figuren 1 bis 5 zeigen, an seiner linken Seitenlängswand 3.1 im Bereich des Gehäusebodens 3.2 eine rinnenförmige Ausbuchtung 4 auf. Die rinnenförmige Ausbuchtung 4 ist dabei durch eine am Gehäuseboden 3.2 schwenkbar gehalterte, eine im wesentlichen rechteckige Öffnung 3.11 ausfüllende Klappe 4.1 verwirklicht. Diese Klappe 4.1 weist zur Aufnahme des hieran befestigten elektrischen Bauteile 5 einen zum Leuchtengehäuse 3 hin offenen U-förmigen Querschnitt auf. Die Klappe 4.1 ragt mit ihrem frei beweglichen U-Schenkel 4.2 durch die Öffnung 3.11 der Seitenlängswand 3.1 in das Leuchtengehäuse 3 hinein und hat ein Winkelprofil mit einem zum Leuchtengehäuse 3 hin abgewinkelten Schenkelende 4.21. Die schwenkbare Halterung der Klappe 4.1 mit ihrem in der Länge gegenüber dem frei beweglichen U-Schenkel 4.2 verkürzten U-Schenkel 4.3 ist in der Längsseitenansicht des Leuchtengehäuses 3 nach Fig. 5 erkennbar. Der verkürzte U-Schenkel 4.3 der Klappe 4.1 geht hierbei an seinem Ende auf beiden Seiten in einen Dreharm 4.4 mit einer gegen den Gehäuseboden 3.2 ausgerichteten Nase 4.41 über und greift mit seiner Nase 4.41 jeweils in einen Schlitz 3.21 im Gehäuseboden 3.2 ein. Diese Schlitze 3.21 geben dabei die Dreh- und Lagerpunkte für die Nasen 4.41 an den Dreharmen 4.4 ab.

Bei der schematischen Darstellung nach Fig. 1 befindet sich das Leuchtengehäuse 3 mit seiner Ausbuchtung 4 vor seinem Einsatz in die Öffnung 1 der Zwischendecke 2. Die Klappe 4.1 mit dem Vorschaltgerät 5 befindet sich ihrerseits in der Normalschwenkstellung, bei der der frei bewegliche U-Schenkel 4.2 mit seinem abgewinkelten Schenkelende 4.21 an der Seitenlängswand 3.1 anliegt. Während des Einsetzvorgangs des Leuchtengehäuses 3 in die Öffnung 1 der Zwischendecke 2 läßt sich die Klappe 4.1, wie Fig. 2 zeigt, mit den elektrischen Bauteilen 5 in der angegebenen Pfeilrichtung so weit durch die Öffnung 3.11 der Seitenlängswand 3.1 nach innen in das Leuchtengehäuse 3 einschwenken, daß das Leuchtengehäuses 3 mühelos durch die Öffnung 1 hindurch in die Zwischendecke 2 eingesetzt werden kann. Nach dem Einsetzen des Leuchtengehäuses 3 in die Zwischendecke 2 entsprechend Fig. 3 wird die Klappe 4.1 mit dem Vorschaltgerät 5 in der in Fig. 3 angegebenen Pfeilrichtung in die Normalschwenkstellung zurückgeschwenkt und dort arretiert. Anschließend kann dann die Leuchtstoffröhre 7 in die nicht näher dargestellten Sockel und die Spiegelanordnung, bestehend aus den Seitenspiegeln 6 und gegebenenfalls senkrecht hierzu angeordneten, in Fig. 3 lediglich angedeuteten Rasterlamellen, in das Leuchtengehäuse 1 eingesetzt werden.

Die Klappe 4.1 ist zweckmäßig an beiden Enden mit einer stirnseitigen Abdeckung versehen. Eine bevorzugte Lösung zeigt Fig. 4. Diese Abdeckung 8 ist hier durch mit den Querschnittsabmessungen der Klappe 4.1 angepaßten aufsteckbaren Kunststoffteilen verwirklicht. Diese Kunststoffteile weisen jeweils eine Federrast 8.1 in Gestalt einer federnden Rastnase auf, die in der Normalschwenkstellung der Klappe 4.1 mit ihrer Rastnase über den Rand der Öffnung 3.11 in der Seitenlängswand 3.1 übergreift. Um die Federrast 8.1 nach Herausnehmen der Spiegelanordnung aus dem Leuchtengehäuse 3 zum Aufheben der Rast leicht betätigen zu können, weisen die federnden Rastnasen einen über sie hinausragenden Ansatz 8.11 auf.

Anstelle aufsteckbarer Kunststoffteile können die stirnseitigen Abdeckungen 8 auch mit der Klappe 4.1 fest verbundene Teile, insbesondere Blechteile, sein, die in ähnlicher Weise wie die Kunststoffteile mit einer Federrast versehen sind. Anstelle der jeweils mit einer Federrast 8.1 versehenen Abdeckungen 8 kann die Halterung der Klappe 4.1 mit den elektrischen Bauteilen 5 in ihrer Normalschwenkstellung beispielsweise auch dadurch vorgenommen werden, daß die Klappe mit dem abgewinkelten Schenkelende 4.21 ihres frei beweglichen U-Schenkels 4.2 an der Seitenlängswand 3.1 mit einer Schraube befestigt wird.

Die beschriebene Deckeneinbauleuchte kann in verschiedenen Bestückungsvarianten überall da zur Anwendung kommen, wo die Öffnungsabmessungen in den Zwischendecken für den Einbau solcher Leuchten Breitenabmessungen des Leuchtengehäuses erzwingen, die besondere Maßnahmen für die Unterbringung des Vorschaltgerätes erforderlich machen.

## Patentansprüche

1. Deckeneinbauleuchte für Leuchtstoffröhren mit einem kastenförmigen, die Lampensockel mit den Fassungen sowie die sonstigen elektrischen Bauteile für die wenigstens eine Leuchtstoffröhre enthaltenden Leuchtengehäuse, in das eine Spiegelanordnung aus Seitenlängsspiegel, gegebenenfalls in Verbindung mit einem das Leuchtengehäuse auf seiten der Lichtaustrittsöffnung abschließenden Spiegelraster, einsetzbar ist, bei dem das Leuchtengehäuse an einer Seitenlängswand auf seiten des Gehäusebodens eine sich in Längsrichtung erstreckende rinnenförmige Ausbuchtung aufweist und bei der in dem durch die Ausbuchtung der Seitenlängswand, dem daran angrenzenden Gehäuseboden und dem auf dieser Seite vorhandenen Seitenlängsspiegel gebildeten Stauraum die sonstigen elektrischen Bauteile für die wenigstens eine Leuchtstoffröhre untergebracht sind,
**dadurch gekennzeichnet,** daß
die Ausbuchtung (4) der Seitenlängswand (3.1) durch eine am Gehäuseboden (3.2) schwenkbar gehalterte, eine im wesentlichen rechteckige Öffnung (3.11) der Seitenlängswand ausfüllende Klappe (1) verwirklicht ist, daß ferner diese Klappe zur Aufnahme der hieran befestigten sonstigen elektrischen Bauteile (5), insbesondere eines Vorschaltgerätes, einen zum Leuchtengehäuse (3) hin offenen U-förmigen Querschnitt aufweist und dabei mit ihrem frei beweglichen U-Schenkel (4.2) durch die Öffnung der Seitenlängswand in das Leuchtengehäuse hineinragt und daß die Klappe zum senkrechten Einsetzen des Leuchtengehäuses in eine hierfür vorgesehene Öffnung (1) in einer Zwischendecke (2) ausreichend weit durch die Öffnung der Seitenlängswand in das Leuchtengehäuse einschwenkbar ist.

2. Deckeneinbauleuchte nach Anspruch 1,
**dadurch gekennzeichnet,** daß
der U-förmige Querschnitt der Klappe (4.1) auf seiten ihrer schwenkbaren Halterung am Gehäuseboden (3.2) einen gegenüber der Länge des in die Öffnung (3.11) der Seitenlängswand (3.1) hineinragenden frei beweglichen U-Schenkels (4.2) verkürzten U-Schenkel (4.3) aufweist und daß der frei bewegliche U-Schenkel ein Winkelprofil mit einem zum Leuchtengehäuse hin abgewinkelten Schenkelende (4.21) hat.

3. Deckeneinbauleuchte nach Anspruch 1 oder 2,
**dadurch gekennzeichnet,** daß
die Klappe (4.1) an beiden Enden mit einer stirnseitigen Abdeckung (8) versehen ist.

4. Deckeneinbauleuchte nach Anspruch 3,
**dadurch gekennzeichnet,** daß
die stirnseitigen Abdeckungen (8) mit der Klappe (4.1) fest verbundene Teile, insbesondere Blechteile, sind.

5. Deckeneinbauleuchte nach Anspruch 3,
**dadurch gekennzeichnet,** daß
die stirnseitigen Abdeckungen (8) den Querschnittsabmessungen der Klappe (4.1) angepaßte aufsteckbare Kunststoffteile sind.

6. Deckeneinbauleuchte nach einem der Ansprüche 3 bis 5,
**dadurch gekennzeichnet,** daß
die stirnseitigen Abdeckungen (8) jeweils mit einer Federrast (8.1) für die lösbare Halterung der Klappe (4.1) in ihrer Normalschwenkstellung versehen sind, in der die Klappe mit dem abgewinkelten Schenkelende (4.21) ihres frei beweglichen U-Schenkels (4.2) an der Seitenlängswand (3.1) des Leuchtengehäuses (3) anliegt.

7. Deckeneinbauleuchte nach Anspruch 6,
**dadurch gekennzeichnet,** daß
die Federrast (8.1) jeweils eine federnde Rastnase ist, die in der Normalschwenkstellung der Klappe (4.1) über den Rand der Öffnung (3.11) in der Seitenlängswand (3.1) übergreift.

8. Deckeneinbauleuchte nach Anspruch 6 oder 7,
**dadurch gekennzeichnet,** daß
die jeweils eine federnde Rastnase darstellende Federrast (8.1) für ihre Betätigung einen über ihre Rastnase hinausreichenden, in das Leuchtengehäuse (3) hineinragenden Ansatz (8.11) aufweist.

9. Deckeneinbauleuchte nach einem der Ansprüche 1 bis 5,
**dadurch gekennzeichnet,** daß
die Klappe (4.1) zur Halterung in ihrer Normalschwenkstellung mit dem abgewinkelten Schenkelende (4.21) ihres freibeweglichen U-Schenkels (4.2) an der Seitenlängswand (3.1) lösbar, z.B. mit einer Schraube, befestigt ist.

## Claims

1. Recessed ceiling light for fluorescent strip lamps having a box-shaped light housing which contains the lamp base with the brackets and the other electrical components for the at least one fluorescent tube and into which can be inserted a reflector arrangement consisting of longitudinal side reflectors, if appropriate in conjunction with a reflector screen which closes off the light housing on the side of the light exit opening, in which the light housing has on one longitudinal side wall on the side of the housing base a channel-shaped protrusion which extends in the longitudinal direction and in which the other electrical components for the at least one fluorescent tube are accommodated in the storage area formed by the protrusion of the longitudinal side wall, the housing base adjoining it and the longitudinal side reflector present on this side, characterised in that the protrusion (4) of the longitudinal side wall (3.1) is realised by means of a lid (1) which is pivotably mounted on the housing base (3.2) and fills an essentially rectangular opening (3.11) of the longitudinal side wall, in that in addition this lid has a U-shaped cross-section which is open towards the light housing (3) for the purpose of receiving the other electrical components (5), in particular a fluorescent lamp ballast, attached to the lid and at the same time projects with its freely moveable U-leg (4.2) through the opening of the longitudinal side wall into the light housing and in that, for the perpendicular insertion of the light housing into an opening (1) provided for this purpose in a false ceiling (2), the lid can be pivoted sufficiently far through the opening in the longitudinal side wall into the light housing.

2. Recessed ceiling light according to Claim 1, characterised in that the U-shaped cross-section of the lid (4.1) has on the side of its pivotable mounting on the housing base (3.2) a U-leg (4.3) which is shortened in comparison with the length of the freely moveable U-leg (4.2) which projects into the opening (3.11) of the longitudinal side wall (3.1), and in that the freely moveable U-leg has an angled profile with a leg end (4.21) which is angled towards the light housing.

3. Recessed ceiling light according to Claim 1 or 2, characterised in that the lid (4.1) is provided at both ends with an end-side cover (8).

4. Recessed ceiling light according to Claim 3, characterised in that the end-side covers (8) are components, in particular sheet-metal components, which are permanently attached to the lid (4.1).

5. Recessed ceiling light according to Claim 3, characterised in that the end-side covers (8) are attachable synthetic components which are matched to the cross-sectional dimensions of the lid (4.1).

6. Recessed ceiling light according to one of Claims 3 to 5, characterised in that the end-side covers (8) are each provided with a spring lock (8.1) for the releasable securing of the lid (4.1) in its normal pivot position, in which position the lid rests with the angled leg end (4.21) of its freely moveable U-leg (4.2) against the longitudinal side wall (3.1) of the light housing (3).

7. Recessed ceiling light according to Claim 6, characterised in that the spring lock (8.1) is in each case a resilient locking lug which in the normal pivot position of the lid (4.1) engages over the edge of the opening (3.11) in the longitudinal side wall (3.1).

8. Recessed ceiling light according to Claim 6 or 7, characterised in that the spring lock (8.1), which constitutes in each case a resilient locking lug, has for its actuation a projection (8.11) which extends beyond the locking lug and projects into the light housing (3).

9. Recessed ceiling light according to one of Claims 1 to 5, characterised in that in order to secure it in its normal pivot position the lid (4.1) is releasably attached, for example with a screw, with the angled leg end (4.21) of its freely moveable U-leg (4.2) to the longitudinal side wall (3.1).

## Revendications

1. Plafonnier encastré pour des tubes fluorescents, comprenant un boîtier en forme de caisson, qui contient les culots avec les douilles ainsi que les autres éléments électriques pour au moins un tube fluorescent et dans lequel peut être inséré un dispositif à miroirs constitué de miroirs longitudinaux latéraux, le cas échéant en liaison avec une grille de miroir fermant le boîtier sur le côté de l'ouverture de sortie de la lumière, dans lequel l'une des parois longitudinales latérales du boîtier sur le côté du fond du boîtier comporte une excroissance en forme de goulotte s'étendant dans la direction longitudinale et dans lequel les autres éléments électriques pour ledit au moins un tube fluorescent sont logés dans l'espace de retenue formé par l'excroissance de la paroi longitudinale latérale, le fond du boîtier qui lui est adjacent et le miroir longitudinal latéral présent de ce côté,
caractérisé en ce que l'excroissance (4) de la paroi longitudinale latérale (3.1) est réalisée au moyen d'un volet (1) monté basculant sur le fond du boîtier (3.2) et remplissant une ouverture (3.11) sensiblement rectangulaire de la paroi longitudinale latérale, en ce qu'en outre, ce volet présente, pour la réception des autres éléments électriques (5) qui y sont fixés, notamment d'un appareil de précommutation du courant, une section transversale en forme de U ouverte vers le boitier (3) et fait saillie aussi, par sa branche de U (4.2.) libre de se mouvoir, dans le boîtier en passant à travers l'ouverture de la paroi longitudinale latérale et en ce que le volet peut, pour l'insertion verticale du boîtier, dans une ouverture, prévue à cet effet, d'un faux plafond (2), basculé suffisamment loin dans le boîtier à travers l'ouverture de la paroi longitudinale latérale.

2. Plafonnier encastré suivant la revendication 1,
caractérisé en ce que la section transversale en forme de U du volet (4.1) comporte, du côté de sa fixation basculante au fond du boîtier (3.2), une branche de U (4.3) raccourcie par rapport à la longueur de la branche de U (4.2) libre de se mouvoir et faisant saillie dans l'ouverture (3.11) de la paroi longitudinale latérale (3.1) et en ce que la branche de U, libre de se mouvoir, a un profil anguleux avec une extrémité de la branche (4/21) repliée vers le boîtier.

3. Plafonnier encastré suivant la revendication 1 ou 2,
caractérisé en ce que le volet (4.1) est muni aux deux extrémités d'un capot (8) du côté frontal.

4. Plafonnier encastré suivant la revendication 3,
caractérisé en ce que les capots (8) du côté frontal sont des pièces, notamment des pièces en tôle, reliées rigidement au volet (4.1).

5. Plafonnier encastré suivant la revendication 3,
caractérisé en ce que les capots (8) du côté frontal sont des pièces en matière plastique enfichables, adaptées aux dimensions de la section transversales du volet (4.1).

6. Plafonnier encastré suivant l'une des revendications 3 à 5,
caractérisé en ce que les capots (8) du côté frontal sont munis chacun d'un encliquetage élastique (8.1) pour le maintien amovible du volet (4.1) en sa position de basculement normal dans laquelle le volet s'applique par l'extrémité (4.21) coudée de sa branche de U (4.2), libre de se mouvoir, à la paroi longitudinale latérale (3.1) du boîtier (3).

7. Plafonnier encastré suivant la revendication 6,
caractérisé en ce que l'encliquetage élastique (8.1) est un bec d'encliquetage élastique qui, en la position normale de basculement du volet (4.1), s'accroche sur le bord de l'ouverture (3.11) de la paroi longitudinale latérale (3.1).

8. Plafonnier encastré suivant la revendication 6 ou 7,
caractérisé en ce que l'encliquetage élastique (8.1) constituant un bec d'encliquetage élastique comporte, pour sa manoeuvre, un prolongement (8.11) faisant saillie suffisamment au-delà de son bec d'encliquetage dans le boîtier (8).

9. Plafonnier encastré suivant l'une des revendications 1 à 5,
caractérisé en ce que le volet (4.1) est fixé, en vue d'être maintenu en la position de basculement normal, alors que l'extrémité (4.21) coudée de sa branche de U (4.2), libre de se mouvoir, est appliquée à la paroi longitudinale latérale (3.1), de manière amovible, par exemple par une vis.
